# EUROPÄISCHE PATENTSCHRIFT

(11) **EP 0 509 229 B1**
(45) Veröffentlichungstag und Bekanntmachung des Hinweises auf die Patenterteilung: **07.02.1996**
(21) Anmeldenummer: 92104047.3
(22) Anmeldetag: 10.03.1992
(51) Int. Cl.: F23N 1/02, F23N 5/18, F23N 5/24

(54) **Steuer- bzw. Regelvorrichtung für Gasbrenner mit einem Gebläse zum Zuführen der Verbrennungsluft**
Control device for a gas burner with a fan for supplying combustion air
Dispositif de commande pour un brûleur de gaz avec un ventilateur pour l'alimentation d'air de combustion

(30) Priorität: 19.04.1991 DE 4112865
(43) Veröffentlichungstag der Anmeldung: 21.10.1992
(73) Patentinhaber: ROBERT BOSCH GMBH, D-70442 Stuttgart (DE)
(72) Erfinder: Kehl, Albin, Dr. Dipl.-Phys., W-7253 Renningen 2 (DE); Feucht, Friedrich, Dipl.-Ing.,(FH), W-7064 Remshalden (DE); Schmuker, Franz, Dipl.-Ing., W-7321 Wangen (DE)

(56) Entgegenhaltungen:
- DE-U- 8 004 780
- US-A- 4 706 881

## Beschreibung

Die Erfindung geht aus von einer Steuer- bzw. Regelvorrichtung für Gasbrenner mit einem Gebläse zum Zuführen der Verbrennungsluft nach der Gattung des Anspruchs 1. Aus der DE-U-80 04 780 ist eine Regelvorrichtung für einen Gasdruckregler bekannt, bei der beide Steuerleitungen frei durch den Luftraum zwischen der Steuerdruckblende und dem Gasdruckregler geführt sind, so daß bei Undichtwerden oder Bruch einer oder beider Steuerleitungen das Steuerdrucksignal verfälscht wird. Wenn der genannte Mangel bei der stromauf der Steuerdruckblende abzweigenden ersten Steuerleitung auftritt, ist das einem hygienischen Brennerverhalten nicht abträglich, weil dadurch sich die Steuerdruckdifferenz verringert und damit auch die Gasmenge bzw. der Gasdruck herabgesetzt wird, was einem sicheren Verhalten der Regelvorrichtung entspricht (Verbrennung unter Luftüberschuß). Anders verhält es sich jedoch, wenn die stromab der Steuerdruckblende abzweigende zweite Steuerleitung undicht wird oder bricht. In diesem Fall steht nicht mehr der in der nachgeschalteten Gas-Luft-Mischstrecke herrschende Gegendruck als Referenzdruck an der Steuerdruckblende an, sondern der Atmosphärendruck, der geringer als der Referenzdruck ist. Das hat zur Folge, daß der Brenngasdruck erhöht wird, was zu einem überproportionalen Brenngasdurchsatz bezogen auf die verfügbare Verbrennungsluftmenge führt. Das Ergebnis ist eine Verbrennung unter Luftmangel, die zu vermeiden ist.

Ferner sind Regelvorrichtungen für Gasbrenner mit einem Gebläse zum Zuführen von Verbrennungsluft bekannt, bei denen das Brenngas bereits stromauf des Gebläses in den angesaugten Verbrennungsluftstrom eingeleitet wird und eine Steuerdruckblende, die einen pneumatischen Gasdruckregler beeinflußt, ebenfalls stromauf des Gebläses in der Verbrennungsluftleitung angeordnet ist. Bei dieser Anordnung liegt zwar der stromab der Steuerdruckblende sich einstellende Referenzdruck unter dem Atmosphärendruck, so daß bei einem Undichtwerden oder einem Bruch der den Referenzdruck führenden Steuerleitung die Steuerdruckdifferenz zusammenbricht und der Gasdruckregler die Brenngasleitung schließt. Diesem in Richtung Sicherheit gehenden Verhalten stehen jedoch die Nachteile gegenüber, daß die Abdichtung der Motorachse des Gebläses einen erhöhten Aufwand bedingt und daß sich das vom Gebläse angesaugte Brennstoff-Luftgemisch durch mechanische oder elektrostatische Funkenbildung am Gebläselaufrad entzünden kann.

Der Erfindung liegt die Aufgabe zugrunde, Geräte mit einem nur Verbrennungsluft fördernden Gebläse und einer stromab des Gebläses angeordneten Steuerdruckblende so zu gestalten, daß es bei Undichtwerden oder Leitungsbruch der Steuerleitungen nicht zu einem unsicheren Zustand oder zu einer Verbrennung unter Luftmangel bzw. zu einer Kleinstellung des Gasbrenners kommen kann, bei welcher eine hygienische Verbrennung nicht mehr gewährleistet ist.

### Vorteile der Erfindung

Bricht bei der erfindungsgemäßen Anordnung die den Referenzdruck führende zweite Steuerleitung, so resultiert daraus ein Kurzschluß zwischen beiden Steuerleitungen, wodurch die Steuerdruckdifferenz zusammenbricht und das pneumatische Stellglied im Sinne einer Unterbrechung der Brenngaszufuhr reagiert. Bricht die stromauf der Steuerdruckblende abgezweigte erste Steuerleitung, so verringert sich ebenfalls die Steuerdruckdifferenz, was einer in Richtung Sicherheit gehenden Reaktion des pneumatischen Stellglieds entspricht.

Durch die in den abhängigen Ansprüchen angegebenen Maßnahmen sind vorteilhafte Ausgestaltungen der Anordnung nach dem Anspruch 1 möglich.

Bei einer bevorzugten Ausführung ist das pneumatische Stellglied Teil eines Gasdruckreglers in der Brenngasleitung, dessen Sollwert von der Steuerdruckblende in der Verbrennungsluftleitung vorgegebenen ist. Dadurch ergibt sich eine pneumatische Verbundregelung für die beiden Verbrennungskomponenten Luft und Gas, die bei jeder geforderten Brennerleistung innerhalb eines vorgegebenen Leistungsbereichs die Brenngaszufuhr dem jeweiligen, vom Wärmebedarf gesteuerten Verbrennungsluftvolumenstrom im Sinne einer Optimierung der Verbrennung anpaßt.

### Zeichnung

Ein Ausführungsbeispiel der Erfindung ist in der Zeichnung dargestellt und in der nachfolgenden Beschreibung näher erläutert. Die einzige Figur zeigt schematisch eine Brennereinrichtung für einen gasbeheizten Wassererhitzer, die mit einer pneumatischen Verbundregelung für die Verbrennungskomponenten versehen ist.

### Beschreibung des Ausführungsbeispiels

Die Brennereinrichtung hat ein Gebläse 10 zum Zuführen von Verbrennungsluft, dessen Drehzahl der Wärmeanforderung entsprechend gesteuert ist. Das Gebläse 10 fördert die angesaugte Verbrennungsluft in einen Kanal 12, in welchen an der Stelle 14 eine das Brenngas führende Gasleitung 16 einmündet. Der Kanal 12 führt in eine Verteilerkammer 18 eines Vormischbrenners 20, aus welcher das Brennstoff-Luftgemisch durch ein Lochblech 22 gleichmäßig verteilt in die als Keramik-Brennerstein ausgebildete Brennzone 24 des Vormischbrenners 20 gelangt. Die Verbrennung erfolgt in einer Brennkammer 26, die unten durch einen Wärmeübertrager 28 für das zu erhitzende Wasser abgeschlossen ist. Hinter dem Wärmeübertrager 28 gelangen die Abgase in einen Abgaskanal 30, der durch einen Frischluftkanal 32 hindurch in einen Schornstein oder in das Freie führt.

In den Kanal 12 ist zwischen dem Gebläse 10 und der Stelle 14 eine Steuerdruckblende 34 eingebaut, die einen Sollwert für einen Gasdruckregler 36 in der Gasleitung 16 vorgibt. Die Steuerdruckblende 34 leitet aus dem Luftvolumenstrom im Kanal 12 ein Steuerdrucksignal in Form eines Differenzdruckes ab, der über zwei Steuerleitungen 38, 40 an den Gasdruckregler 36 übertragen wird. Die erste Steuerleitung 38 zweigt stromauf der Steuerdruckblende 34 vom Kanal 12 ab und führt in eine Hochdruckkammer 42 eines pneumatischen Stellglieds 44 im Gasdruckregler 36. Die zweite Steuerleitung 40 zweigt stromab der Steuerdruckblende 34 vom Kanal 12 ab und führt in eine Niederdruckkammer 46 des Stellglieds 44, die von der Hochdruckkammer 42 durch eine Membran oder dergleichen getrennt ist.

Die zweite Steuerleitung 40 ist erfindungsgemäß über ihre gesamte Länge durch eine Vorkammer 50 hindurchgeführt, die mit der Hochdruckkammer 42 des Stellglieds 44 ständig verbunden ist.

Die Vorkammer 50 ist in einem Rohr 52 gebildet, das die zweite Steuerleitung 40 konzentrisch umgibt. Die erste Steuerleitung 38 mündet in das Rohr 52 ein, welches dadurch unmittelbar eine Teilstrecke der ersten Steuerleitung 38 bildet.

Die Brenngaszufuhr ist außer von dem Gasdruckregler 36 von zwei Magnetventilen 54, 56 überwacht, von denen das eine, 54, von einem zusätzlichen Differenzdruckschalter 58 über einen Schaltkontakt 60 so gesteuert ist, daß es die Gasleitung 16 nur freigibt, wenn der Luftvolumenstrom im Kanal 12 einen vorgegebenen Mindestwert überschreitet. Zu diesem Zweck ist der Differenzdruckschalter 58 ebenfalls über zwei Steuerleitungen 62, 64 stromauf und stromab der Steuerdruckblende 34 an den Kanal 12 angeschlossen. Der Differenzdruckschalter 58 hat einen zweiten Schaltkontakt 66, der über ein Steuergerät 68 das zweite Magnetventil 56 öffnet und die Zündung de Vormischbrenners aktiviert, wenn ein Wärmebedarfssignal 70 das Steuergerät 68 zum Einschalten des Gebläses 10 veranlaßt hat und di Druckdifferenz an der Steuerdruckblende 34 einen höheren, vorzugsweise den der Nennleistung des Geräts entsprechenden Wert erreicht hat. Die geregelte Drehzahl des Gebläses 10 wird über einen Drehzahlgeber 72 an das Steuergerät 68 zurückgemeldet. Im Bedarfsfall könnte auch für den Differenzdruckschalter 58 die erfindungsgemäße Maßnahme der Umhüllung der Steuerleitung 64 durch eine den Druck in der Steuerleitung 62 führende Kammer vorgesehen werden.

Im Betrieb des Geräts fällt an der Steuerdruckblende 34 die Druckdifferenz ΔP_{St} an, die über die Steuerleitungen 38, 50 an den Gasdruckregler 36 übertragen wird. Dieser ordnet innerhalb eines vorgegebenen Leistungsbereichs des Vormischbrenners 20 jeder Druckdifferenz ΔP_{St} eine Druckdifferenz ΔP_{Br} zwischen dem Referenzdruck hinter der Steuerdruckblende 34 und dem Brenngasdruck so zu, daß der Luftüberschuß einen vorgegebenen konstanten Wert annimmt und beibehält. Wenn die Steuerleitung 40 undicht wird oder bricht, gleichen sich die Drücke in der Hochdruckkammer 42 und der Niederdruckkammer 46 des Stellglieds 44 aus, wodurch der Gasdruckregler 36 die Gasleitung 16 schließt. Wenn die Wärmeanforderung unter einem der unteren Grenze des vorgegebenen Leistungsbereichs entsprechenden Wert liegt bzw. unter diesen Wert absinkt, tritt an die Stelle des modulierenden Betriebs ein durch den Differenzdruckschalter 58 und das Magnetventil 54 gesteuerter Auf-Zu-Betrieb des Vormischbrenners 20 ein.

## Patentansprüche

1. Steuer- beziehungsweise Regelvorrichtung für einen Gasbrenner mit einem Gebläse (10) zum Zuführen der Verbrennungsluft, mit einer stromab des Gebläses (10) in der Verbrennungsluftleitung angeordneten Steuerdruckblende (34), die aus dem Verbrennungsluftstrom ein Steuerdrucksignal für ein die Brenngaszufuhr beeinflussendes pneumatisches Stellglied (44) ableitet, wobei eine stromauf der Steuerdruckblende (34) aus der Verbrennungsluftleitung abgezweigte erste Steuerleitung (38) in eine Hochdruckkammer (42) des Stellglieds (44) und eine stromab der Steuerdruckblende (34) abgezweigte, einen Referenzdruck führende zweite Steuerleitung (40) in eine Niederdruckkammer (46) des Stellglieds (44) mündet, dadurch gekennzeichnet, daß die den Referenzdruck führende zweite Steuerleitung (40) sich durch eine Vorkammer (50) hindurch erstreckt, die mit der Hochdruckkammer (42) des Stellglieds (44) beziehungsweise der ersten Steuerleitung (38) ständig verbunden ist.

2. Vorrichtung nach Anspruch 1, dadurch gekennzeichnet, daß die zweite Steuerleitung (40) sich über mindestens annähernd ihre gesamte Länge durch die Vorkammer (50) hindurch erstreckt.

3. Vorrichtung nach Anspruch 1 oder 2, dadurch gekennzeichnet, daß das pneumatische Stellglied (44) Teil eines Gasdruckreglers (36) in der Brenngasleitung (16) ist.

4. Vorrichtung nach einem der vorhergehenden Ansprüche, dadurch gekennzeichnet, daß die stromauf der Steuerdruckblende (34) abgezweigte erste Steuerleitung (38) in die die zweite Steuerleitung (40) umgebende, mit der Hochdruckkammer (42) des pneumatischen Stellglieds (44) verbundene Vorkammer (50) einmündet.

5. Vorrichtung nach Anspruch 3 oder 4, dadurch gekennzeichnet, daß die Vorkammer (50) in einem die zweite Steuerleitung (40) konzentrisch umgebenden Rohr (52) gebildet ist.

6. Vorrichtung nach Anspruch 5, dadurch gekennzeichnet, daß das die zweite Steuerleitung (40) umgebende Rohr (52) unmittelbar mindestens eine Teilstrecke der ersten Steuerleitung (38) bildet.

## Claims

1. Control device for a gas burner with a fan (10) for supplying combustion air, comprising a control-pressure orifice (34) which is arranged downstream of the fan (10) in the combustion-air line and diverts a control-pressure signal from the combustion-air flow for a pneumatic actuator (44) influencing the fuel-gas feed, in which arrangement a first control line (38) branching off from the combustion-air line upstream of the control-pressure orifice (34) leads into a high-pressure chamber (42) of the actuator (44), and a second control line (40) branching off downstream of the control-pressure orifice (34) and carrying a reference pressure leads into a low-pressure chamber (46) of the actuator (44), characterized in that the second control line (40) carrying the reference pressure extends through an antechamber (50) which is constantly connected to the high-pressure chamber (42) of the actuator (44) or the first control line (38).

2. Device according to Claim 1, characterized in that the second control line (40) extends through the antechamber (50) over at least approximately its entire length.

3. Device according to Claim 1 or 2, characterized in that the pneumatic actuator (44) is part of a gas-pressure regulator (36) in the fuel-gas line (16).

4. Device according to one of the preceding claims, characterized in that the first control line (38) branching off upstream of the control-pressure orifice (34) leads into the antechamber (50) surrounding the second control line (40) and connected to the high-pressure chamber (42) of the pneumatic actuator (44).

5. Device according to Claim 3 or 4, characterized in that the antechamber (50) is formed in a tube (52) concentrically surrounding the second control line (40).

6. Device according to Claim 5, characterized in that the tube (52) surrounding the second control line (40) directly forms at least a section of the first control line (38).

## Revendications

1. Dispositif de commande ou de régulation d'un brûleur à gaz équipé d'un ventilateur (10) fournissant l'air comburant, un diaphragme de pression de commande (34) équipant la conduite d'air comburant en aval du ventilateur (10), ce diaphragme déduisant du débit d'air comburant, un signal de commande de pression pour un organe de réglage (44) pneumatique influençant l'alimentation en gaz combustible, une première ligne de commande (38) dérivant de la conduite d'air comburant en amont du diaphragme de pression de commande (34), débouchant dans une chambre haute pression (42) de l'organe de réglage (44), et une seconde conduite de commande (40) prise en aval du diaphragme de pression de commande (34), fournissant une pression de référence pour la chambre basse pression (46) de l'organe de réglage (44), caractérisé en ce que la seconde conduite de commande (40) transmettant la pression de référence traverse une antichambre (50) reliée en permanence à la chambre haute pression (42) de l'organe de réglage (44) ou à la première ligne de commande (38).

2. Dispositif selon la revendication 1, caractérisé en ce que la seconde ligne de commande (40) traverse sur pratiquement toute sa longueur l'antichambre (50) .

3. Dispositif selon la revendication 1 ou 2, caractérisé en ce que l'organe de réglage pneumatique (44) fait partie d'un régulateur de pression de gaz (36) monté dans la conduite de gaz combustible (16).

4. Dispositif selon l'une des revendications précédentes, caractérisé en ce que la première ligne de commande (38) dérivant en amont du diaphragme de pression de commande (34), débouche dans l'antichambre (50) entourant la seconde ligne de commande (40) et reliée à la chambre haute pression (42) de l'organe de réglage pneumatique (44).

5. Dispositif selon la revendication 3 ou 4, caractérisé en ce que l'antichambre (50) est formée dans un tube (52) entourant de manière concentrique la seconde ligne de commande (40).

6. Dispositif selon la revendication 5, caractérisé en ce que le tube (52) qui entoure la seconde ligne de commande (40) forme directement au moins une partie du chemin de la première ligne de commande (38).
